# EUROPÄISCHE PATENTSCHRIFT

(11) **EP 0 758 473 B1**
(45) Veröffentlichungstag und Bekanntmachung des Hinweises auf die Patenterteilung: **14.01.1998**
(21) Anmeldenummer: 95915792.6
(22) Anmeldetag: 15.04.1995
(51) Int. Cl.: G07F 1/04, G07F 3/04

(54) **VORRICHTUNG ZUR SICHERUNG MÜNZBETÄTIGTER AUTOMATEN GEGEN BETRÜGERISCHE HANDLUNGEN**
DEVICE FOR SECURING COIN-OPERATED AUTOMATIC MACHINES AGAINST FRAUDULENT OPERATIONS
DISPOSITIF PERMETTANT DE PROTEGER DES APPAREILS AUTOMATIQUES DECLENCHES PAR DES PIECES DE MONNAIE CONTRE LES UTILISATIONS FRAUDULEUSES

(30) Priorität: 02.05.1994 DE 4415161
(43) Veröffentlichungstag der Anmeldung: 19.02.1997
(73) Patentinhaber: NSM AKTIENGESELLSCHAFT, 55411 Bingen (DE)
(72) Erfinder: SCHNEID, Hans, Peter, D-55413 Weiler (DE); BRILMAYER, Rainer, D-55411 Bingen (DE)
(74) Vertreter: Becker, Bernd, Dipl.-Ing.
(86) Internationale Anmeldenummer: DE9500528
(87) Internationale Veröffentlichungsnummer: WO9530210

(56) Entgegenhaltungen:
- CH-A- 680 399
- DE-A- 2 213 375
- DE-C- 4 117 096
- US-A- 5 018 193

## Beschreibung

Die Erfindung bezieht sich auf eine Vorrichtung zur Sicherung von mit einer Prüfeinrichtung für eine Gut-/Schlechterkennung von Münzen oder Jetons versehene Automaten gegen betrügerische Handlungen durch Herausziehen einer eingeworfenen, an einem Faden befestigten Münze nach Beendigung des Prüfvorganges, bei der der Prüfeinrichtung eine in einen Durchlaufkanal eingreifende steuerbare Klappe nachgeordnet ist, die einen Annahmekanal für eine Gut-Münze kurzzeitig freigibt und eine Falsch-Münze in einen Rückgabekanal umlenkt.

Die Zahl der münzbetätigten Automaten nimmt mit steigender Automatisierung immer mehr zu. Diese Automaten dienen zu Spielzwecken, als Verkaufsautomaten, zur Informationsvermittlung usw.. Bekanntlich werden immer wieder Versuche unternommen, münzbetätigte Automaten zu manipulieren, wodurch diese unter Verwendung von geringerwertigen, weniger oder gar keinen Münzen betätigt werden können. Eine Variante dieser Versuche sind die sogenannten Fadenmanipulationen. Hierbei wird an von einem Automaten angenommenen Münzen ein Faden angebracht, der er ermöglicht, die eingeworfenen Münzen wieder aus dem Automaten herauszuziehen. Bei ausreichender Fadenlänge und Kenntnis des Automatenaufbaues kann erreicht werden, daß eine solche Fadenmünze die Prüfeinrichtung durchläuft, dort geprüft und dann über eine steuerbare Klappe in einen Annahmekanal freigegeben wird, wobei die Fadenmünze erst anschließend wieder unter teilweiser Öffnung der den Durchlaufkanal sperrenden Klappe, was durch den Faden an der Münze bewirkt wird, wieder herausgezogen wird. Eine Öffnung der den Durchlaufkanal sperrenden Klappe, die in dieser Position eine in der Prüfeinrichtung als nicht zulässig erkannte Münze in einen Rückgabekanal umlenkt, ist beim Zurückziehen einer Fadenmünze besonders dann leicht möglich, wenn ein Doppel-Faden benutzt wird, dessen einer Fadenstrang avers und dessen anderer Fadenstrang revers mittig an der Münze befestigt ist, da ein solcher Doppel-Faden selbst dann die Klappe öffnet, wenn die Klappe mit einem Absatz im Durchlaufkanal zusammenwirkt.

Aus der DE 32 26 737 A1 ist es bekannt, zur Verhinderung von Manipulationen an Münzautomaten eine Pendelklappe am Einwurfschacht vorzusehen, die im Fall einer Fadenmünze den Faden einklemmt. Dadurch wird der Faden zusammen mit der Münze stark abgebremst, und die Durchlaufgeschwindigkeit der Fadenmünze ist gegenüber der Geschwindigkeit einer normalen Münze stark verringert. Eine solche Fadenmünze wird dann in der Prüfeinrichtung als Falschmünze erkannt.

Weiterhin offenbar die CH-A-680 399 eine Münzeingabevorrichtung für Münzautomaten, bei der unmittelbar nach der Münzeingabe vor einer als seitlich verschiebbarer Schieber ausgebildeten Klappe und vor einer Münzprüfeinheit ein Münzdetektor angeordnet ist, unterhalb dessen sich eine weitere Klappe befindet. Der Münzdetektor, der die beiden Klappen steuert, erkennt, ob eine an einem Faden befestigte Münze vorhanden ist. Die eigentliche Münzprüfung erfolgt durch die Münzprüfeinheit, wenn eine Münze nach Erkennung durch den Münzdetektor in den Münzkanal gelangt ist und der Durchgang zum Münzprüfer ermöglicht wird. Sollte der Betrüger jedoch den Münzdetektor durch simulierten Einwurf einer weiteren Münze dazu bringen, die dem Münzkanal zugeordnete Klappe zu öffnen, so gibt die Klappe den Münzkanal für den Faden und die Münze frei.

Ferner zeigt die DE-C-41 17 096 eine Einrichtung zur Erkennung einer mit einem Faden versehenen Münze in einem Münzkanal, wobei eine den Münzkanal in ihrer Ruhelage verschließende Pendelklappe vorgesehen ist. Die Pendelklappe weist mehrere, quer zum Münzkanal verlaufende Rippen auf, die in der Ruhelage der Pendelklappe in entsprechende Nuten in der Seitenwand des Münzkanals eintauchen. Des weiteren besitzt die Pendelklappe an ihrem unteren Ende eine Schrägfläche, wobei eine auf die Schrägfläche auftreffende Münze durch ihr Gewicht die Pendelklappe derart verschwenkt, daß die Münze durch den Münzkanal gleiten kann.

Der Erfindung liegt die Aufgabe zugrunde, eine Vorrichtung der eingangs genannten Art zu schaffen, die mit einfachen kostengünstigen Mitteln Fadenmanipulationen an einem münzbetätigten Automaten verhindert.

Diese Aufgabe wird erfindungsgemäß dadurch gelöst, daß die Klappe winkelförmig ausgebildet ist, wobei der in Querrichtung des Durchlaufkanals verlaufende Schenkel der Klappe stirnseitig mit kammartigen Schlitzen versehen ist, in die der Faden einer in den Annahmekanal gelangten Fadenmünze einfällt.

Durch diese Maßnahme wird mit Sicherheit ein Zurückziehen der Fadenmünze aus dem Annahmekanal in die Prüfeinrichtung für die Gut/SChlechterkennung von Münzen ausgeschlossen, da beim Zurückziehen der Fadenmünze der Faden oder ggfls. zumindest ein Fadenstrang eines Doppel-Fadens in einen der Schlitze der Klappe gelangt, wodurch beim Zurückziehungsvorgang die Fadenmünze an der Unterseite der Klappe zur Anlage kommt und damit ein Öffnen der Klappe durch die Fadenmünze nicht mehr möglich ist. Bei entsprechender Gewaltanwendung reißt der Faden oder löst sich an seiner Befestigungsstelle an der Münze, wodurch die Münze in den Annahmekanal fällt und der Faden aus der Prüfeinrichtung herausgezogen werden kann.

Da weiterhin viele Prüfeinrichtungen mit einer verschwenkbaren Klappe zur wahlweisen Beförderung einer Münze in einen Annahmekanal oder in einen Rückgabekanal ausgerüstet sind, besteht die kostengünstige Möglichkeit derartiger Prüfeirnichtungen mit einer mit kannartigen Schlitzen versehenen, winkelförmigen Klappe nachzurüsten.

Bei einer vorteilhaften Ausgestaltung der Erfindung ist der in Längsrichtung des Durchlaufkanals verlaufende Schenkel der mittels eines Elektromagneten und einer Feder zwischen einer Sperrstellung und einer Freigabestellung des Durchlaufkanals bewegbaren Klappe endseitig auf einer Achse gelagert. So ergibt sich insgesamt eine konstruktiv einfach aufgebaute erfindungsgemäße Vorrichtung.

Um ein zuverläsisges Eingreifen des Fadens der Fadenmünze in die Schlitze der Klappe zu erreichen, sind nach einer vorteilhaften Weiterbildung der Erfindung die neben den Schlitzen vorhandenen Stege der Klappe stirnseitig spitz oder entsprechend abgerundet ausgeführt. Zweckmäßigerweise sind hierbei die Schlitze in der Klappe in Draufsicht+ rechteckförmig oder dreieckförmig ausgebildet.

Der der Erfindung zugrundeliegende Gedanke wird in der nachfolgenden Beschreibung anhand zweier Ausführungsbeispiele, die in der Zeichnung dargestellt sind, näher erläutert. Es zeigt:
- Fig. 1: eine perspektivische Ansicht eines Durchlaufkanals mit eingesetzter Klappe und eingegebener Fadenmünze einer Vorrichtung nach der Erfindung und
- Fig. 2: Die Darstellung nach Fig. 1 mit alternativ ausgeführter Klappe.

Ein einer nichtdargestellten Prüfeinrichtung für Münzen eines münzbetätigten Automaten nachgeordneter Durchlaufkanal 1 geht in seinem unteren Bereich in eine beidseitig sich des Durchlaufkanals 1 erstreckende Erweiterung 2 über, in die eine den Durchlaufkanal 1 wahlweise freigebende oder verschließende schwenkbewegliche Klappe 3 eingesetzt ist. Die Klappe 3 ist über einen nichtdargestellten Elektromotor sowie eine Feder in eine Öffnungsstellung und eine Schließstellung für den Durchlaufkanal 1 verschwenkbar, was durch den Doppel-Pfeil 4 angedeutet ist. Unterhalb der Klappe 3 befindet sich ein Annahmekanal 5 für von der Prüfeinrichtung als zulässig erkannte Gut-Münzen, während oberhalb der Klappe von dem Durchlaufkanal 1 ein Rückgabekanal 6 für von der Prüfeinrichtung als nicht zulässig erkannte Falsch-Münzen abgeht. Die Klappe 3 wird ständig in ihrer Schließstellung gehalten und wird nur beim Erkennen einer Gut-Münze durch die Prüfeinrichtung kurzzeitig in die Öffnungsstellung überführt, um die Gut-Münze in den Annahmekanal 5 fallenzulassen. Anschließend wird die Klappe 3 sofort wieder in ihre Schließstellung gebracht. Dieser Vorgang spielt sich auch dann ab, wenn eine an einem Faden befestigte Münze 7 in den Annahmekanal gelangt. Anstelle eines einzelnen Fadens kann auch ein Doppel-Faden 8 benutzt werden, dessen einer Fadenstrang 9 an der Rückseite und dessen anderer Fadenstrang 10 an der Vorderseite der Münze 7 befestigt ist.

Die winkelförmig ausgebildete Klappe 3 weist einen in Längsrichtung des Durchlaufkanals 1 verlaufenden Schenkel 11 und einen in Querrichtung des Durchgangskanals 1 verlaufenden Schenkel 12 auf. Der Schenkel 11 ist endseitig auf einer Achse 13 gelagert. Der den Durchlaufkanal 1 in der Schließstellung der Klappe 3 sperrende Schenkel 12 ist von seiner Vorderseite her mit kammartig nebeneinanderliegenden Schlitzen 14 versehen, die in der Draufsicht rechteckförmig oder dreieckförmig ausgebildet sein können. Die neben den Schlitzen 14 in dem Schenkel 12 ausgebildeten Stege 15 sind jeweils stirnseitig spitz oder entsprechend abgerundet ausgeführt, damit der Faden oder Doppel-Faden 8 einer den Annahmekanal 5 erreichten Fadenmünze 7 stets in einen der Schlitze 14 hineingleitet. Wird nun versucht, die in dem Annahmekanal 5 befindliche Fadenmünze 7 zurückzuziehen, um in der Prüfeinrichtung ein weiteres Annahmesignal zu erzeugen, dann wird dies dadurch verhindert, daß die Fadenmünze aufgrund der Führung des Fadens 8 durch einen der Schlitze 14 an der Unterseite des Schenkels 12 zur Anlage kommt, wodurch bei einer weiteren Zugbewegung des Fadens 8 keine Öffnungsbewegung der Klappe 3 erfolgt. Sonach kann mittels der Fadenmünze kein weiteres Annahmesignal in der Prüfeinrichtung erzeugt werden.

## Patentansprüche

1. Vorrichtung zur Sicherung von mit einer Prüfeinrichtung für eine Gut-/Schlechterkennung von Münzen (7) oder Jetons versehene Automaten gegen betrügerische Handlungen gegen Herausziehen einer eingeworfenen, an einem Faden (8) befestigten Münze (7) nach Beendigung des Prüfvorganges, bei der der Prüfeinrichtung eine in einen Durchlaufkanal (1) eingreifende steuerbare Klappe (3) nachgeordnet ist, die einen Annahmekanal (5) für eine Gut-Münze kurzzeitig freigibt und eine Falsch-Münze in einen Rückgabekanal (6) umlenkt, dadurch gekennzeichnet, daß die Klappe (3) winkelförmig ausgebildet ist, wobei der in Querrichtung des Durchlaufkanals (1) verlaufende Schenkel (12) der Klappe (3) stirnseitig mit kammartigen Schlitzen (14) versehen ist, in die der Faden (8) einer in den Annahmekanal (5) gelangten Fadenmünze (7) einfällt.

2. Vorrichtung nach Anspruch 1, dadurch gekennzeichnet, daß der in Längsrichtung des Durchlaufkanals (1) velaufende Schenkel (11) der mittels eines Elektromagneten und einer Feder zwischen einer Sperrstellung und einer Freigabestellung des Durchlaufkanals (1) bewegbaren Klappe (3) endseitig auf einer Achse (13) gelagert ist.

3. Vorrichtung nach Anspruch 1 oder 2, dadurch gekennzeichnet, daß die neben den Schlitzen (14) vorhandenen Stege (15) der Klappe (3) stirnseitig spitz oder entsprechend abgerundet ausgeführt sind.

## Claims

1. Apparatus for safeguarding automatic machines, which are provided with a testing means for detecting genuine or false coins (7) or tokens, against fraudulent operations by the withdrawal of an inserted coin (7), which is secured on a thread (8), after completion of the testing process, wherein a controllable flap (3), which engages in a through-channel (1), is disposed downstream of the testing means, said flap opening an acceptance channel (5) briefly for a genuine coin and diverting a false coin into a return channel (6), characterised in that the flap (3) has an angular configuration, the portion (12) of the flap (3) extending in the transverse direction of the through-channel (1) being provided at its end face with comb-like slots (14), into which the thread (8) of a thread-attached coin (7), which has entered the acceptance channel (5), drops.

2. Apparatus according to claim 1, characterised in that the portion (11) of the flap (3) extending in the longitudinal direction of the through-channel (1) is mounted at one end on an axle (13), said flap being displaceable by means of an electromagnet and a spring between a blocked position and an open position of the through-channel (1).

3. Apparatus according to claim 1 or 2, characterised in that the ribs (15) of the flap (3) situated adjacent the slots (14) have pointed or appropriately rounded end faces.

## Revendications

1. Dispositif de protection d'appareils automatiques pourvu d'un dispositif de vérification pour une détection bon/mauvais de pièces de monnaie (7) ou de jetons, contre des manipulations frauduleuses, contre l'extraction d'une pièce de monnaie (7) introduite, fixée à un fil (8) à l'achèvement de l'opération de vérification, dans lequel est monté en aval du dispositif de vérification un clapet (3) commandable, s'engageant dans un canal de passage (1), qui libère brièvement un canal d'acceptation (5) pour une bonne pièce de monnaie et dévie une fausse pièce de monnaie dans un canal de restitution (6), caractérisé en ce que le clapet (3) est de forme angulaire, la branche (12) du clapet (3), s'étendant suivant la direction transversale du canal de passage (1), étant pourvue frontalement de fentes en peigne (14), dans lesquelles tombe le fil (8) d'une pièce de monnaie à fil (7) parvenue dans le canal d'acceptation (5).

2. Dispositif selon la revendication 1, caractérisé en ce que la branche (11), s'étendant suivant la direction longitudinale du canal de passage (1), du clapet (3), déplaçable au moyen d'un électro-aimant et d'un ressort entre une position de fermeture et une position de dégagement du canal de passage (1), est montée à une extrémité sur un axe (13).

3. Dispositif selon la revendication 1 ou 2, caractérisé en ce que les dents (15) du clapet (13) se trouvant à côté des fentes (14) sont pointues ou arrondies en corespondance sur le côté frontal.
